# EUROPÄISCHE PATENTSCHRIFT

(11) **EP 1 286 425 B1**
(45) Veröffentlichungstag und Bekanntmachung des Hinweises auf die Patenterteilung: **29.12.2010**
(21) Anmeldenummer: 02016342.4
(22) Anmeldetag: 25.07.2002
(51) Int. Cl.: H01R 13/629, H01R 31/06

(54) **Steckverbinder mit Adapter**
Connector comprising an adapter
Connecteur comprenant un adaptateur

(30) Priorität: 14.08.2001 DE 20113501 U
(43) Veröffentlichungstag der Anmeldung: 26.02.2003
(73) Patentinhaber: Harting Electric GmbH & Co. KG, 32339 Espelkamp (DE)
(72) Erfinder: Bollin, Hans-Peter, 32312 Lübbecke (DE); Schwettmann, Hartmut, 32369 Rahden (DE); Sundermeier, Uwe, 32339 Espelkamp (DE)
(74) Vertreter: Prinz & Partner

(56) Entgegenhaltungen:
- WO-A-01/45209
- DE-U- 9 401 974
- DE-U- 20 103 256
- DE-U- 20 106 297
- DE-U- 29 708 141

## Beschreibung

Die Erfindung betrifft eine Steckverbindung gemäß dem Oberbegriff des Anspruchs 1.

Aus der Bürotechnik sind Netzwerkstecker bekannt, die zum Anschluß von beispielsweise Computern an Netzwerke dienen, z.B. RJ45-Stecker. Solche Stecker stellen erprobte, preisgünstige Bauteile dar. Bekannt sind außerdem Industrie-Steckverbinder, mittels denen eine zuverlässige elektrische Verbindung auch in Umgebungen möglich ist, in denen hohe Anforderungen an die mechanische Widerstandsfähigkeit, an die Beständigkeit gegen Umwelteinflüsse, die Dichtigkeit gegen Staub und Flüssigkeiten sowie an die Verarbeitbarkeit mit üblichen industriellen Werkzeugen gestellt werden.

In jüngster Zeit drängen verstärkt klassische Netzwerktechniken aus der Welt der Bürokommunikation in das industrielle Umfeld. Dies wird unterstützt durch die Verfügbarkeit von preisgünstigen und erprobten Hard- und Softwarekomponenten. Durch das Zusammenwachsen von Netzwerken und Bussystemen im Steuer- und Leistungsbereich besteht ein Bedarf an der Weiterleitung der Netzwerksignale im industriellen Bereich. Die für die Bürowelt konzipierten Systemkabel sind für den Industriebereich aber nicht geeignet, da sie die Anforderungen an eine Steckverbindung hinsichtlich der mechanischen Widerstandsfähigkeit sowie der Abdichtung in keiner Weise erfüllen.

Ein Steckverbinder mit den Merkmalen des Oberbegriffs des Anspruchs 1 ist aus der DE-U-9401974 bekannt. Der Steckverbinder weist ein erstes Steckverbinderteil in der Form einer Wandsteckdose auf und ein zweites Steckverbinderteil, das aus einem Adapter und einem in die Wandsteckdose einsteckbaren Stecker besteht. Ein solcher Steckverbinder ist auch aus der WO-A-0145209 bekannt.

Aus der DE-U-20103256 ist eine Steckverbindung bekannt, die zusätzliche Kontakte aufweist. Diese können als Leistungskontakte verwendet werden.

Die Aufgabe der Erfindung besteht darin, die Verwendung der erprobten und preisgünstigen Büro-Netzwerkstecker auch im industriellen Umfeld zu ermöglichen.

Zu diesem Zweck ist erfindungsgemäß ein Steckverbinder vorgesehen mit den Merkmalen des Anspruchs 1. Mittels des Adapters kann der Stecker, insbesondere ein RJ45-Stecker, im zweiten Steckverbinderteil aufgenommen werden. Beim Zusammenfügen des ersten und des zweiten Steckverbinderteils wird der RJ45-Stecker in die im ersten Steckverbinderteil aufgenommene Steckbuchse eingesteckt, und das erste und das zweite Steckverbinderteil gewährleisten die mechanische Widerstandsfähigkeit sowie die Abdichtung.

Vorteilhafte Ausgestaltungen der Erfindung ergeben sich aus den Unteransprüchen.

Die Erfindung wird nachfolgend anhand einer bevorzugten Ausführungsform beschrieben, die in den beigefügten Zeichnungen dargestellt ist. In diesen zeigen:
- Figur 1 in einer perspektivischen, teilgeschnittenen Ansicht ein erstes Steckverbinderteil mit Steckbuchse;
- Figur 2 in einer perspektivischen, teilgeschnittenen Ansicht ein zweites Steckverbinderteil mit Adapter; und
- Figur 3 in einer perspektivischen Ansicht den aus dem ersten und dem zweiten Steckverbinderteil bestehenden Steckverbinder.

In Figur 3 ist ein Steckverbinder zu sehen, der aus einem ersten Steckverbinderteil 10 (siehe auch Figur 1) und einem zweiten Steckverbinderteil 12 (siehe auch Figur 2) besteht.

Das erste Steckverbinderteil weist einen Körper 14 mit Montageflansch 16 auf. Ferner ist ein Verriegelungsbügel 18 (siehe Figur 3) vorgesehen, der auf zwei Haltezapfen 20 angeordnet ist.

Im Inneren des Körpers 14 ist eine Steckbuchse 22 aufgenommen, die zur Aufnahme insbesondere eines RJ45-Steckers ausgebildet ist. Die Steckbuchse ist weiterhin mit zwei Aufnahmeöffnungen 24 versehen, in denen jeweils ein Leistungskontakt angeordnet ist.

Das zweite Steckverbinderteil weist einen Körper 26 auf, in welchem ein Adapter 28 angeordnet ist. Der Adapter 28 ist so ausgestaltet, daß er einen RJ45-Stecker in der Weise aufnehmen kann, daß dieser von der Stirnfläche des Adapters 28 hervorsteht, die der Steckbuchse 22 des zweiten Steckverbinderteils zugeordnet ist. Der Adapter 28 ist ferner mit zwei Aufnahmeöffnungen 30 versehen, in denen Leistungskontakte angeordnet sind, die mit den Leistungskontakten des ersten Steckverbinderteils zusammenwirken.

Der Körper 26 des zweiten Steckverbinderteils 12 ist schließlich mit einer Aufnahmehülse 32 für eine Kabelverschraubung 34 (siehe Figur 3) versehen. Ferner weist der Körper 26 des zweiten Steckverbinderteils auf seiner Außenfläche zwei Rastzapfen 36 auf, an denen der Verriegelungsbügel 18 des ersten Steckverbinderteils 10 angreifen kann.

Zur Verankerung der Steckbuchse 22 im Körper 14 des ersten Steckverbinderteils und zur Verankerung des Adapters 28 im Körper 26 des zweiten Steckverbinderteils können Rastverbindungen verwendet werden, die aus einer Rastlasche am entsprechenden Körper und einer Rastöffnung in der Steckbuchse bzw. dem Adapter bestehen, oder umgekehrt.

Bei der Montage wird der (nicht dargestellte) vorkonfektionierte RJ45-Stecker in den Adapter 28 eingesetzt, so daß er dort einrastet Dann wird auf das am Stecker angebrachte Kabel die Kabelverschraubung 34 aufgebracht und in der Aufnahmehülse 32 verschraubt, so daß eine Abdichtung erzielt wird. Dann kann das zweite Steckverbinderteil mit dem RJ45-Stecker auf das erste Steckverbinderteil aufgesetzt werden, wobei der RJ45-Stecker in die Steckbuchse 22 eingreift. Mittels des Verriegelungsbügels 18 können das erste und das zweite Steckverbinderteil 10, 12 zuverlässig mechanisch aneinanderbefestigt werden. Eine am ersten oder am zweiten Steckverbinderteil vorgesehene (nicht dargestellte) Dichtung gewährleistet die Abdichtung.

Die Leistungskontakte können zur Spannungsversorgung eines angeschlossenen Geräts oder zur Schaltung von Bussignalen eingesetzt werden. Das erste Steckverbinderteil 10 kann auf einer Leiterplatte angeordnet sein. Die in den Aufnahmeöffnungen 24 angeordneten Leistungskontakte können über die Leiterplatte kontaktiert oder durch separate Kabel angeschlossen werden. Falls der im zweiten Steckverbinderteil aufgenommene Stecker abgeschirmt ist, erfolgt die Schirmübergabe über das Kabelschirmgeflecht auf den geschirmten Bürosteckverbinder und wird dann auf die Leiterplatte übergeben.

### Bezugszeichenliste:

- 10:: erstes Steckverbinderteil
- 12:: zweites Steckverbinderteil
- 14:: Körper
- 16:: Montageflansch
- 18:: Verriegelungsbügel
- 20:: Haltezapfen
- 22:: Steckbuchse
- 24:: Aufnahmeöffnung
- 26:: Körper
- 28:: Adapter
- 30:: Aufnahmeöffnung
- 32:: Aufnahmehülse
- 34:: Kabelverschraubung
- 36:: Rastzapfen

## Patentansprüche

1. Steckverbinder mit einem ersten Steckverbinderteil (10), einer Steckbuchse (22), die in dem ersten Steckverbinderteil aufgenommen ist, einem zweiten Steckverbinderteil (12) und einem Adapter (28), der in dem zweiten Steckverbinderteil aufgenommen ist, wobei der Adapter (28) zur Aufnahme eines RJ45-Steckers ausgebildet ist und die Steckbuchse (22) eine RJ45-Steckbuchse ist, **dadurch gekennzeichnet, daß** zwei Leistungskontakte vorgesehen sind, die seitlich des Adapters (28) angeordnet sind.

2. Steckverbinder nach Anspruch 1, **dadurch gekennzeichnet, daß** das zweite Steckverbinderteil (12) mit einer Kabelverschraubung (34) versehen ist.

3. Steckverbinder nach einem der vorhergehenden Ansprüche, **dadurch gekennzeichnet, daß** eine Dichtung zwischen dem ersten und dem zweiten Steckverbinderteil (10, 12) vorgesehen ist.

4. Steckverbinder nach einem der vorhergehenden Ansprüche, **dadurch gekennzeichnet, daß** ein Verriegelungsbügel (18) vorgesehen ist, mittels dem das erste und das zweite Steckverbinderteil (10, 12) mechanisch aneinander verriegelt werden können.

5. Steckverbinder nach einem der vorhergehenden Ansprüche, **dadurch gekennzeichnet, daß** das erste Steckverbinderteil (10) mit einem Montageflansch (16) versehen ist.

## Claims

1. A plug connector comprising a first plug connector part (10), a female plug (22) that is received in the first plug connector part, a second plug connector part (12), and an adapter (28) that is received in the second plug connector part, the adapter (28) being configured for receiving an RJ45 type plug, and the female plug (22) being an RJ45 type female plug, **characterized in that** two power contacts are provided that are arranged at the side of the adapter (28).

2. The plug connector according to claim 1, **characterized in that** the second plug connector part (12) is provided with a screwed cable gland (34).

3. The plug connector according to any of the preceding claims, **characterized in that** a seal is provided between the first and second plug connector parts (10, 12).

4. The plug connector according to any of the preceding claims, **characterized in that** a locking bracket (18) is provided, by means of which the first and second plug connector parts (10, 12) can be mechanically locked to each other.

5. The plug connector according to any of the preceding claims, **characterized in that** the first plug connector part (10) is provided with a mounting flange (16).

## Revendications

1. Connecteur à fiches, comportant une première pièce (10) de connecteur à fiches, une fiche femelle (22) reçue dans la première pièce de connecteur à fiches, une deuxième pièce (12) de connecteur à fiches et un adaptateur (28) reçu dans la deuxième pièce de connecteur à fiches, l'adaptateur (28) étant réalisé pour la réception d'une fiche mâle RJ45, et la fiche femelle (22) étant une fiche femelle RJ45, **caractérisé en ce qu'**il est prévu deux contacts de puissance agencés sur les côtés de l'adaptateur (28).

2. Connecteur à fiches selon la revendication 1, **caractérisé en ce que** la deuxième pièce (12) de connecteur à fiches est pourvue d'un passe-câble à vis (34).

3. Connecteur à fiches selon l'une des revendications précédentes, **caractérisé en ce qu'**il est prévu un joint entre la première et la deuxième pièce (10, 12) de connecteur à fiches.

4. Connecteur à fiches selon l'une des revendications précédentes, **caractérisé en ce qu'**il est prévu une barrette de verrouillage (18) au moyen de laquelle la première et la deuxième pièce (10, 12) de connecteur à fiches peuvent être verrouillées mécaniquement l'une sur l'autre.

5. Connecteur à fiches selon l'une des revendications précédentes, **caractérisé en ce que** la première pièce (10) de connecteur à fiches est pourvue d'une bride de montage (16).
